# EUROPÄISCHE PATENTSCHRIFT

(11) **EP 2 669 060 B1**
(45) Veröffentlichungstag und Bekanntmachung des Hinweises auf die Patenterteilung: **22.02.2017**
(21) Anmeldenummer: 13168470.6
(22) Anmeldetag: 21.05.2013
(51) Int. Cl.: B25D 17/06

(54) **Meisselnde Handwerkzeugmaschine**
Chiselling hand tool machine
Machine-outil à main de burinage

(30) Priorität: 29.05.2012 DE 102012208986
(43) Veröffentlichungstag der Anmeldung: 04.12.2013
(73) Patentinhaber: HILTI Aktiengesellschaft, 9494 Schaan (LI)
(72) Erfinder: Massler, Orlaw, 9497 Triesenberg (LI); Fünfer, Josef, 86343 Königsbrunn (DE)
(74) Vertreter: Hilti Aktiengesellschaft Corporate Intellectual Property

(56) Entgegenhaltungen:
- EP-A1- 1 674 205
- EP-A1- 2 514 569
- DE-A1- 19 929 183
- FR-A- 1 485 579

## Beschreibung

### GEBIET DER ERFINDUNG

Die vorliegende Erfindung betrifft eine meißelnde, z.B. eine nur meißelnde oder drehmeißelnde Handwerkzeugmaschine mit einem pneumatischen Schlagwerk, wie beispielsweise aus FR 1485579 A und dem Oberbegriff von Anspruch 1 bekannt. Bei einem motorgetriebenen pneumatischen Schlagwerk wird Schlagkolben in einem Führungsrohr periodisch durch eine Luftfeder beschleunigt und schlägt an einem Schlagpunkt auf ein Werkzeug oder Zwischenschläger auf. Das Prinzip der Luftfeder setzt eine luftdichte Führung des Schlagkolbens in dem Führungsrohrs voraus. Diese darf auch nicht aufgrund der hohen mechanischen Belastung durch die Rückschläge oder die thermomechanischen Belastungen, das Schlagwerk erhitzt sich auf über 100 Grad Celsius, aussetzen. Ferner muss sich der Schlagkolben leichtgängig in dem Führungsrohr bewegen, um die relativ schwache Ankopplung des motorischen Antriebs über die Luftfeder nicht zu unterdrücken.

### OFFENBARUNG DER ERFINDUNG

Die erfindungsgemäße Handwerkzeugmaschine, die durch die Merkmale des Anspruchs 1 definiert ist, hat ein pneumatisches Schlagwerk. Das Schlagwerk beinhaltet einen motorgetriebenen Erreger, ein Führungsrohr und einen Schläger. Eine innerhalb des Führungsrohrs zwischen dem Erreger und dem Schläger ausgebildete Luftfeder ist von einer Innenfläche des Führungsrohrs umfänglich druckdicht abschlossen. Der Erreger und/oder der Schläger sind als ein von der Innenfläche geführter Kolben ausgebildet. Beispielsweise können Erreger und Schläger als Kolben, der Erreger als Kolben und der Schläger starr mit dem Führungsrohr verbunden topfförmig, oder der Schläger als Kolben und der Erreger starr mit dem Führungsrohr verbunden ausgebildet sein. Eine Innenfläche des Führungsrohrs ist mit einer Vielzahl von eingeformten Vertiefungen, versehen.

Die Innenfläche ist seiner Form nach der Außenkontur des Kolbens angepasst, damit dieser sauber geführt ist und druckdicht abschließt. Eine geringfügige Abweichung durch Vertiefungen erweist sich als vorteilhaft hinsichtlich der Reibung, ohne die Führung und insbesondere den für das Konzept des pneumatischen Schlagwerks essentiellen druckdichten Abschluss zu beeinträchtigen.

Die Vertiefungen weisen eine Tiefe zwischen 10 µm und 100 µm auf. Geringere Vertiefungen zeigen keinen Einfluss, es wird vermutet der Schmierfilm gleicht diese Vertiefungen aus. Größere Vertiefungen erhöhten der Abrieb der Dichtelemente und verringerten somit die Lebensdauer. Eine Abmessung der Vertiefung parallel zu der Arbeitsachse ist vorzugsweise geringer als 200 µm. Die Vertiefungen haben einen Flächenanteil zwischen 1 % und 10 % der Innenfläche.

Eine Innenfläche des Führungsrohrs kann mit mehreren, schräg zu der Arbeitsachse verlaufenden Rillen und/oder kreisförmigen, quadratischen oder rautenförmigen Dellen versehen sein. Die Rillen haben eine um wenigstens eine Größenordnung größere Länge als Breite. Die Dellen sind etwa gleich lang wie breit. Eine Innenfläche des Führungsrohrs ist mit mehreren, schräg zu der Arbeitsachse verlaufenden Rillen versehen.

Die schräg verlaufenden Rillen verringern die Reibkraft ohne, wie zunächst befürchtet, eine Abdichtung der pneumatischen Kammer für die Luftfeder deutlich zu verschlechtern. Insgesamt konnte die Effizienz des Schlagwerks gesteigert werden, d.h. das Verhältnis der von dem Schläger an das Werkzeug abgegebenen Schlagenergie zu der von dem Motor über den Erreger eingespeisten Energie konnte gesteigert werden.

Eine Ausgestaltung sieht vor, dass die Rillen einander rautenförmig kreuzen. Eine Gruppe von Rillen hat eine andere Umlaufsrichtung um die Arbeitsachse als die Rillen einer anderen Gruppe.

Ein Neigungswinkel der Rillen gegenüber der Arbeitsachse liegt vorzugsweise im Bereich zwischen 30 Grad und 50 Grad. Dies gilt insbesondere, wenn die Neigung der Rillen über deren gesamte Länge konstant ist. Bei einer Ausgestaltung ist vorgesehen, dass der Neigungswinkel längs einer Schlagrichtung abnimmt. Der Neigungswinkel liegt im Bereich des Schlagpunkts bei 20 Grad bis 40 Grad.

Die Rillen erstrecken sich vorteilhafterweise über wenigstens die von dem Schläger im schlagenden Betrieb überstrichene Bahn.

Eine Ausgestaltung sieht vor, dass Rillen einer Gruppe mit gemeinsamen Drehsinn zueinander parallel verlaufen.

Eine Ausgestaltung sieht vor, dass das Führungsrohr aus einem Blechstreifen gebogen ist. Blechstreifen werden durch Walzverfahren hergestellt. Hierdurch wird die Oberfläche typischerweise sehr glatt und eben. Ein Einprägen oder Ritzen der Rillen erweist sich für aus Blechen geformten Führungsrohren als besonders vorteilhaft. Der Blechstreifen kann an dessen zwei gegenüberliegende Ränder durch einen durchgehenden Formschluss oder eine Naht verbunden sein, um einen druckdichtes Rohr zu bilden. Der druckdichte Formschluss ist durch eine Verzahnung gewährleistet.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: einen Bohrhammer
- Fig. 2: ein Führungsrohr
- Fig. 3: eine abgerollte Innenfläche des Führungsrohrs
- Fig. 4: einen Querschnitt durch das Führungsrohr
- Fig. 5: eine abgerollte Innenfläche eines Führungsrohrs
- Fig. 6: einen Querschnitt durch das Führungsrohr

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt als Beispiel einer meißelnden Handwerkzeugmaschine schematisch einen Bohrhammer **1.** Der Bohrhammer **1** hat eine Werkzeugaufnahme **2,** in welche ein Schaftende **3** eines Werkzeug **4,** z.B. eines des Bohrmeißels, eingesetzt werden kann. Einen primären Antrieb des Bohrhammers **1** bildet ein Motor **5,** welcher ein Schlagwerk **6** und eine Abtriebswelle **7** antreibt. Ein Anwender kann den Bohrhammer **1** mittels eines Handgriffs **8** führen und mittels eines Systemschalters **9** den Bohrhammer **1** in Betrieb nehmen. Im Betrieb dreht der Bohrhammer **1** den Bohrmeißel **4** kontinuierlich um eine Arbeitsachse **10** und kann dabei den Bohrmeißel **4** in Schlagrichtung **11** längs der Arbeitsachse **10** in einen Untergrund schlagen.

Das Schlagwerk **6** ist beispielsweise ein pneumatisches Schlagwerk **6.** Ein Erreger **12** und ein Schläger **13** sind in dem Schlagwerk **6** längs der Arbeitsachse **10** beweglich geführt. Der Erreger **12** ist über einen Exzenter **14** oder einen Taumelfinger an den Motor **5** angekoppelt und zu einer periodischen, linearen Bewegung gezwungen. Eine Luftfeder gebildet durch eine pneumatische Kammer **15** zwischen Erreger **12** und Schläger **13** koppelt eine Bewegung des Schlägers **13** an die Bewegung des Erregers **12** an. Der Schläger **13** kann direkt auf ein hinteres Ende des Bohrmeißels **4** aufschlagen oder mittelbar über einen im Wesentlichen ruhenden Zwischenschläger **16** einen Teil seines Impuls auf den Bohrmeißel **4** übertragen. Das Schlagwerk **6** und vorzugsweise die weiteren Antriebskomponenten sind innerhalb eines Maschinengehäuses **17** angeordnet.

Der beispielhafte Erreger **12** ist als Kolben ausgeführt, der in einem zylindrischen Führungsrohr **18** vor- und zurück bewegt wird. Der Schläger **13** ist ebenfalls als Kolben ausgeführt. Sowohl der Erreger **12** als auch der Schläger **13** schließen mit ihren radialen Außenflächen luftdicht mit einer Innenfläche **19** des Führungsrohrs **18** ab. Der Schläger **13** ist mit einem Dichtring **20** versehen, welcher sich typischerweise aufgrund von verbleibenden Fertigungstoleranzen für das Erreichen eines Drucks im Bereich zwischen 10 bar und 20 bar als notwendig erweist. Der Dichtring **20** ist vorzugsweise aus natürlichem oder synthetischem Kautschuk. Der Erreger **12** kann mit dem Führungsrohr **18** starr verbunden sein, um einen topfförmigen Erreger **12** zu bilden, in dem der Schläger **13** läuft.

Das Führungsrohr **18** kann sich bis zu einem Lagerbock **21** für den Zwischenschläger **16** erstrecken. Das Führungsrohr **18** weist mehrere zur Arbeitsachse **10** radiale Öffnungen auf. Erste der Öffnungen **22** ermöglichen einen adiabatischen Druckausgleich der Luftfeder bei einem sich erwärmenden Gerät. Zweite der Öffnungen **23** belüften die pneumatische Kammer **15** und deaktivieren die Luftfeder, sobald der Schlagwerk **6** leer schlägt.

Die Reibungsverluste des Erregers **12** an der Innenfläche **19** des Führungsrohrs **18** sollen möglichst minimal sein. Eine erste Verminderung der Reibung wird durch einen Schmierfilm erreicht. Eine strukturierte Innenfläche **19** erweist sich zusätzlich als vorteilhaft gegenüber einen glatten Innenfläche **19.** Die Innenfläche **19** ist mit schräg zu der Arbeitsachse **10** verlaufenden Rillen **24** versehen. Fig. 3 zeigt die abgerollte Innenfläche **19** des Führungsrohrs **18.**

Die Rillen **24** haben eine Tiefe **25** von mehr als 10 µm (Mikrometer) und eine Tiefe **25** von weniger als 100 µm. Eine Breite **26** der Rillen **24** liegt im Bereich der Tiefe **25.** Beispielsweise sind die Rillen **24** etwa einfach bis fünffach so breit wie tief. Die Tiefe **25** ist die Abmessung der Rille **24** in radialer Richtung, die Breite **26** die geringste Abmessung der Rille **24** auf der Innenfläche **19** und die Länge ist die größte Abmessung auf der Innenfläche **19.** Die Rillen **24** können sich über die gesamte Länge **27** des Führungsrohrs **18** erstrecken.

Die Rillen **24** verlaufen schraubenförmig entlang der Innenfläche **19.** Eine Neigung der Rillen **24** gegenüber der Arbeitsachse **10** bleibt über deren Länge vorzugsweise konstant. Eine erste Gruppe **28** der Rillen **24** verläuft in einem positiven Drehsinn und eine zweite Gruppe **29** der Rillen **24** verläuft in einem negativen Drehsinn. Die Rillen **24** der beiden Gruppen **28, 29** kreuzen sich wechselseitig.

Benachbarte Rillen **24,** einer Gruppe **28, 29,** sind zueinander in einem Abstand zwischen 5 000 µm bis 20 000 µm längs der Arbeitsachse **10** versetzt angeordnet. Die Innenfläche **19** zwischen den benachbarten Rillen **24** ist vorzugsweise glatt. Glatt bedeutet, eine Rauigkeit der Innenfläche **19** zwischen den Rillen **24** ist um wenigstens eine Größenordnung geringer als die Tiefe **25** der Rillen **24.**

Ein Betrag des Neigungswinkels **30** der Rillen **24** gegenüber der Arbeitsachse 10 liegt im Bereich zwischen 30 Grad und 50 Grad. Der Zusammenhang der Neigung im Wechselspiel mit dem Schläger **13,** dem Dichtring **20,** dem Schmierfilm und den sich periodisch ändernden Temperatur- und Druckverhältnissen ist nicht vollständig verstanden. Neigungswinkel **30** außerhalb des Bereichs, sowohl geringere als auch größere, resultieren jedoch in größeren Verlusten des Schlagwerks **6.** Der Neigungswinkel **30** der schraubenförmigen Rillen **24** ist die Differenz von dem Gangwinkel zu 90 Grad.

Das Führungsrohr **18** ist aus einem gebogenen Blechstreifen **31** hergestellt, der durch eine Naht und/oder einen verzahnten Verschluss längs der Arbeitsachse **10** geschlossen ist (Fig. 3). Die gegenüberliegenden Ränder **32** des Blechstreifens **31** können mit einer Verzahnung versehen sein, die bei dem zum Führungsrohr **18** gebogenen Blechstreifen **31** ineinandergreifen. Die Verzahnung **33** kann zusätzlich durch eine Schweißnaht luftdicht verschlossen werden. Alternativ kann die Verzahnung mit einem Kunststoff luftdicht versiegelt sein.

Die Rillen **24** werden vorzugsweise in den Blechstreifen **31** gewalzt oder mit einem anderen spanlosen Verfahren eingebracht. Die Innenfläche **19** bleibt somit gratfrei.

Das Führungsrohr **18** länger als die Bahn **34** des Schlägers **13** während des Betriebs. Der Schläger **13** bewegt sich periodisch zwischen einem Schlagpunkt und einem hinteren Umkehrpunkt. Der Schlagpunkt ist durch den Zwischenschläger **16** und dessen dem Schläger **13** zugewandter Stirnfläche definiert. Der hintere Umkehrpunkt ergibt sich durch die Luftfeder **15,** welche den Schläger **13** bis zum Stillstand abbremst und anschließend in Richtung zu dem Schlagpunkt beschleunigt. Bei dem Aufbau mit dem kolbenförmigen Erreger **12** liegt der hintere Umkehrpunkt etwa auf der Höhe, an welcher der Erreger **12** den halben Weg zwischen seinen beiden Wendepunkten zurückgelegt hat.

Eine erste Belüftungsöffnung **22** für einen adiabatischen Druckausgleich ist vorzugsweise in den Blechstreifen **31** gestanzt. Ferner sind vorzugsweise zweite Belüftungsöffnung **23** zum Abstellen des Schlagwerks **6** in den Blechstreifen **31** gestanzt. Der Stanzeinzug ist auf der Innenfläche **19.** Die Belüftungsöffnungen **22, 23** liegen außerhalb der Bahn **34.** Die zweiten Belüftungsöffnungen **23** schließen sich vorzugsweise unmittelbar an die Bahn **34** an.

Die Rillen **24** enden in einer Ausführungsform in der Nähe der zweiten Belüftungsöffnungen **23,** sprich an einem sich an die Bahn **34** in Schlagrichtung **11** anschließenden Abschnitt des Führungsrohrs **18.** Eine erhöhte Reibung kann ein Anhalten des Schlägers **13** begünstigen, wenn der Schläger **13** z.B. bei einem Leerschlag über den Schlagpunkt hinausgleitet.

Eine weitere Ausführungsform sieht eine Variation des Neigungswinkels **30** längs der Arbeitsachse **10** vor. Der Neigungswinkel **30** gegenüber der Arbeitsachse **10** nimmt in Schlagrichtung **11** zu. Nahe der hinteren Umkehrpunkt muss das Führungsrohr **18** gegen den hohen Luftdruck in der pneumatischen Kammer **15** dicht sein. Hierfür werden möglichst zu der Arbeitsachse **10** senkrechte Rillen **24** bevorzugt. Diese Orientierung der Rillen **24** erzeugen jedoch wohl einen größeren Reibwiderstand als zu der Arbeitsachse **10** parallele Rillen **24.** Der Neigungswinkel **30** liegt im Bereich des hinteren Umkehrpunkts zwischen 40 Grad und 60 Grad und nimmt in Richtung zu dem Schlagpunkt auf zwischen 20 Grad und 30 Grad ab.

Eine Ausführungsform kann verschieden tiefe Rillen **24** aufweisen. Beispielsweise kann jede fünfte bis zehnte Rille **24** einen zweifach bis fünffach so große Tiefe **25** aufweisen, wie die anderen. Die wenigen und tieferen Rillen **24** mit beispielsweise einer Tiefe **25** zwischen 50 µm und 100 µm können Staubkörner aufnehmen, welche die Dichtungen und den Zwischenschläger **16** passieren. Die Zahl der tiefen Rillen **24** ist gering gehalten, um einen ausreichend druckdichten Abschluss des Schlägers **13** an der Innenfläche **19** zu gewährleisten.

Eine Ausführungsform hat anstelle oder zusätzlich zu den Rillen **24** punktförmige Dellen **35** (Fig. 4). Die Dellen **35** haben eine Tiefe **25** zwischen 10 µm und 100 µm. Ein Durchmesser **36** der Dellen **35** liegt etwa im Bereich ihrer Tiefe **25.** Die Dellen **35** sind vorzugsweise regelmäßig angeordnet, z.B. auf Knotenpunkten eines Gitters mit rechtwinkligen oder rautenförmigen Zellen. Die gesamte Fläche der Dellen **35** ist deutlich geringer als die Innenfläche **19,** erfindungsgemäß zwischen 1 % und 10 % der Innenfläche (19). Die restliche Innenfläche **19** ist vorzugsweise glatt, d.h. hat eine Rauhigkeit von deutlich weniger als 10 µm. Der Schläger 13 berührt die restliche glatte Innenfläche **19.**

Die Dellen **35** können beispielsweise mit einem Stempel in die Innenfläche **19** eingeprägt werden. Der Aufwurf beim Prägen kann durch ein nachfolgendes Einwalzen oder Stempeln eingeebnet werden.

## Patentansprüche

1. Handwerkzeugmaschine mit einem pneumatischen Schlagwerk (6), das einen motorgetriebenen Erreger (12), ein Führungsrohr (18) und einen Schläger (13) aufweist, wobei eine innerhalb des Führungsrohrs (18) zwischen dem Erreger (12) und dem Schläger (13) ausgebildete Luftfeder (15) von einer Innenfläche (19) des Führungsrohrs (18) umfänglich druckdicht abschlossen ist, und wenigstens einer von Erreger (12) und Schläger (13) als ein von der Innenfläche (19) geführter Kolben ausgebildet ist, wobei eine Innenfläche (19) des Führungsrohrs (18) mit einer Vielzahl von eingeformten Vertiefungen (24, 35) versehen ist, **dadurch gekennzeichnet, dass** die Vertiefungen (24, 35) eine Tiefe (25) zwischen 10 µm und 100 µm aufweisen und einen Flächenanteil zwischen 1 % und 10 % der Innenfläche (19) einnehmen.

2. Handwerkzeugmaschine nach Anspruch 1, **dadurch gekennzeichnet, dass** eine Abmessung der Vertiefung (24, 35) parallel zu der Arbeitsachse (10) geringer als 200 µm ist.

3. Handwerkzeugmaschine nach der Ansprüche 1 oder 2, **dadurch gekennzeichnet, dass** die Vertiefungen Dellen (35) beinhalten, deren jeweilige Länge und Breite im wesentlichen gleich groß sind.

4. Handwerkzeugmaschine nach einem der vorhergehenden Ansprüche, **dadurch gekennzeichnet, dass** die Innenfläche (19) des Führungsrohrs (18) mit mehreren, schräg zu der Arbeitsachse (10) verlaufenden Rillen (24) versehen ist.

5. Handwerkzeugmaschine nach Anspruch 4, **dadurch gekennzeichnet, dass** die Rillen (24) einander rautenförmig kreuzend sind.

6. Handwerkzeugmaschine nach Anspruch 4 oder 5, **dadurch gekennzeichnet, dass** die Rillen (24) sich über wenigstens von dem Schläger (13) im schlagenden Betrieb überstrichene Bahn (34) erstrecken.

7. Handwerkzeugmaschine nach einem der Ansprüche 4 bis 6, **dadurch gekennzeichnet, dass** ein Neigungswinkel (30) der Rillen (24) zu der Arbeitsachse (10) zwischen 30 Grad und 50 Grad liegt.

8. Handwerkzeugmaschine nach einem der Ansprüche 4 bis 7, **dadurch gekennzeichnet, dass** ein Neigungswinkel (30) der Rillen (24) längs einer Schlagrichtung (11) abnimmt, wobei ein Neigungswinkel (30) im Bereich des Schlagpunkts zwischen 20 Grad und 40 Grad liegt.

9. Handwerkzeugmaschine nach einem der vorhergehenden Ansprüche, **dadurch gekennzeichnet, dass** das Führungsrohr (18) aus einem Blechstreifen (31) gebogen ist.

10. Handwerkzeugmaschine nach Anspruch 9, **dadurch gekennzeichnet, dass** dessen zwei gegenüberliegende Ränder (32) durch einen verzahnenden Formschluss durchgehend verbunden sind.

## Claims

1. Hand-held power tool comprising a pneumatic striking mechanism (6) having a motor-driven exciter (12), a guide tube (18) and a striker (13), wherein an air spring (15) provided within the guide tube (18) between the exciter (12) and the striker (13) is sealed in a pressure-tight manner around its circumference by an inner surface (19) of the guide tube (18) and at least one of the exciter (12) and the striker (13) is designed as a piston guided by the inner surface (19), an inner surface (19) of the guide tube (18) being provided with a plurality of moulded-in depressions (24, 35), **characterised in that** the depressions (24, 35) have a depth (25) of between 10 µm and 100 µm and occupy an area of between 1 % and 10 % of the inner surface (19).

2. Hand-held power tool according to claim 1, **characterised in that** the dimensions of the depression (24, 35) parallel to the working axis (10) are less than 200 µm.

3. Hand-held power tool according to claim 1 or claim 2, **characterised in that** the depressions comprise indentations (35), the length and width of which are substantially identical.

4. Hand-held power tool according to one of the preceding claims, **characterised in that** the inner surface (19) of the guide tube (18) is provided with a plurality of grooves (24) extending at an incline relative to the working axis (10).

5. Hand-held power tool according to claim 4, **characterised in that** the grooves (24) intersect one another in a diamond shape.

6. Hand-held power tool according to claim 4 or claim 5, **characterised in that** the grooves (24) extend over at least the path (34) covered by the striker (13) during percussive operation.

7. Hand-held power tool according to one of claims 4 to 6, **characterised in that** the angle of inclination (30) of the grooves (24) relative to the working axis (10) is between 30 degrees and 50 degrees.

8. Hand-held power tool according to one of claims 4 to 7, **characterised in that** the angle of inclination (30) of the grooves (24) decreases in an impact direction (11), the angle of inclination (30) in the region of the point of impact being between 20 degrees and 40 degrees.

9. Hand-held power tool according to one of the preceding claims, **characterised in that** the guide tube (18) is bent from a sheet-metal strip (31).

10. Hand-held power tool according to claim 9, **characterised in that** its two opposing edges (32) are connected in a continuous manner by an interlocking positive connection.

## Revendications

1. Machine-outil manuelle comportant un mécanisme de percussion pneumatique (6) incluant un excitateur (12) entraîné par moteur, un tube de guidage (18) et un percuteur (13), dans laquelle un ressort pneumatique (15) formé à l'intérieur du tube de guidage (18) entre l'excitateur (12) et le percuteur (13) est obturé de manière circonférentielle et étanche à la pression par une surface intérieure (19) du tube de guidage (18), et au moins l'un de l'excitateur (12) et du percuteur (13) est mis en oeuvre sous la forme d'un piston guidé par la surface intérieure (19), dans laquelle une surface intérieure (19) du tube de guidage (18) est munie d'une pluralité d'évidements moulés (24, 35), **caractérisée en ce que** les évidements (24, 35) présentent une profondeur (25) comprise entre 10 µm et 100 µm et occupent une aire de surface comprise entre 1 % et 10 % de la surface intérieure (19).

2. Machine-outil manuelle selon la revendication 1, **caractérisée en ce qu'**une dimension de l'évidement (24, 35) parallèle à l'axe de travail (10) est inférieure à 200 µm.

3. Machine-outil manuelle selon les revendications 1 ou 2, **caractérisée en ce que** les évidements contiennent des bossages (35) dont la longueur et la largeur respectives sont sensiblement égales.

4. Machine-outil manuelle selon l'une des revendications précédentes, **caractérisée en ce que** la surface intérieure (19) du tube de guidage (18) est munie de plusieurs rainures (24) s'étendant en oblique par rapport à l'axe de travail (10).

5. Machine-outil manuelle selon la revendication 4, **caractérisée en ce que** les rainures (24) se croisent mutuellement en formant des losanges.

6. Machine-outil manuelle selon la revendication 4 ou 5, **caractérisée en ce que** les rainures (24) s'étendent sur au moins un trajet (34) couvert par le percuteur (13) dans le mode de percussion.

7. Machine-outil manuelle selon l'une des revendications 4 à 6, **caractérisée en ce qu'**un angle d'inclinaison (30) des rainures (24) par rapport à l'axe de travail (10) est compris entre 30 degrés et 50 degrés.

8. Machine-outil manuelle selon l'une des revendications 4 à 7, **caractérisée en ce qu'**un angle d'inclinaison (30) des rainures (24) diminue le long d'une direction de percussion (11), dans laquelle un angle d'inclinaison (30) est compris entre 20 degrés et 40 degrés dans la zone du point d'impact.

9. Machine-outil manuelle selon l'une des revendications précédentes, **caractérisée en ce que** le tube de guidage (18) est plié à partir d'une bande de tôle (31).

10. Machine-outil manuelle selon la revendication 9, **caractérisée en ce que** deux bords opposés (32) sont reliés de manière continue par emboîtement de formes.
